# FASCICULE DE BREVET EUROPEEN

(11) **EP 0 801 595 B1**
(45) Date de publication et mention de la délivrance du brevet: **18.08.1999**
(21) Numéro de dépôt: 96934953.9
(22) Date de dépôt: 22.10.1996
(51) Int. Cl.: B06B 1/06

(54) **SONDE ACOUSTIQUE ET PROCEDE DE REALISATION**
SCHALWANDLER UND VERFAHREN ZU DESSEN HERSTELLUNG
ACOUSTIC PROBE AND METHOD FOR MAKING SAME

(30) Priorité: 03.11.1995 FR 9512999
(43) Date de publication de la demande: 22.10.1997
(73) Titulaire: THOMSON-CSF, 75008 Paris (FR)
(72) Inventeur: BUREAU, Jean-Marc, F-92400 Courbevoie Cédex (FR); BERNARD, François, F-92402 Courbevoie Cédex (FR); CALISTI, Serge, F-92402 Courbevoie Cédex (FR)
(86) Numéro de dépôt international: FR9601650
(87) Numéro de publication internationale: WO9717145

(56) Documents cités:
- EP-A- 0 145 429
- EP-A- 0 637 470
- EP-A- 0 694 338
- DE-A- 3 623 520
- GB-A- 1 530 783
- US-A- 5 311 095
- US-A- 5 435 313
- PATENT ABSTRACTS OF JAPAN vol. 16, no. 466 (C-989), 28 Septembre 1992 & JP,A,04 166139 (NIPPON DEMPA KOGYO), 12 Juin 1992,
- PATENT ABSTRACTS OF JAPAN vol. 11, no. 265 (E-535), 27 Août 1987 & JP,A,62 068400 (TOSHIBA), 28 Mars 1987,

## Description

Le domaine de l'invention est celui des transducteurs acoustiques pouvant être utilisés notamment en imagerie médicale ou sous-marine.

De manière générale, une sonde acoustique comprend un ensemble de transducteurs piézoélectriques reliés à un dispositif d'électronique de commande par l'intermédiaire d'un réseau d'interconnexion. Ces transducteurs piézoélectriques émettent des ondes acoustiques qui après réflexion sur un milieu donné fournissent des informations concernant ledit milieu. Des ondes acoustiques émises non plus vers le milieu extérieur à analyser, mais dans la direction opposée viennent perturber la réponse du milieu rendant indispensable l'interposition d'un milieu absorbant les ondes acoustiques, entre les transducteurs piézoélectriques et le dispositif électronique. La présence de cet élément intermédiaire rend plus complexe encore l'interconnexion de tous les transducteurs.

Ce problème d'interconnexion est l'un des principaux problèmes rencontrés à l'heure actuelle pour la fabrication des sondes d'imagerie acoustique. En effet, la miniaturisation et le nombre d'éléments piézoélectriques, associés aux contraintes de limitation de l'encombrement, rencontrées pour des sondes d'échographe destinées à être utilisées intracavité, nécessitent des technologies de plus en plus intégrées.

Et lorsque l'on envisage une matrice bidimensionnelle de transducteurs, il est nécessaire de réaliser une connectique surfacique des éléments, compliquée par la présence de la couche absorbante acoustique.

A l'heure actuelle, plusieurs solutions ont été envisagées :

Ainsi la demanderesse dans sa demande de brevet publiée sous le n° 2 702 309, décrit un procédé de réalisation d'une connectique surfacique utilisant un film intermédiaire de polymère, suffisamment mince pour ne pas perturber le fonctionnement acoustique des transducteurs, film au travers duquel sont réalisées des pistes conductrices mises en contact avec les transducteurs acoustiques. Néanmoins, l'interconnexion d'une matrice bidimensionnelle comportant un grand nombre d'éléments peut nécessiter la réalisation d'une structure multicouches, ce qui représente des limitations en terme de coût de fabrication et de "transparence" acoustique.

Lié au problème de multiplicité des connexions, un autre problème est celui de l'électronique des transducteurs. En effet, des circuits électroniques sont nécessaires pour gérer à la fois l'émission et la réception des éléments du transducteur. Dans le cas de l'imagerie médicale où l'ergonomie de la sonde est essentielle, ces circuits sont aujourd'hui déportés dans l'échographe, qui constitue l'unité de commande et de traitement du signal. Cette configuration nécessite l'utilisation de câbles coaxiaux (un par élément de transducteur) entre la sonde et l'échographe, ce qui pose des problèmes dans le cas d'un grand nombre d'éléments. Il existe donc une forte motivation pour intégrer au plus près du transducteur une partie de cette électronique, comme par exemple des circuits intégrés de pré-amplification.

Pour répondre à ces différents problèmes, l'invention a pour objet une sonde acoustique comprenant une matrice de M transducteurs piézoélectriques selon une direction D_{y} et de N transducteurs piézoélectriques selon une direction Dₓ orthogonale à D_{y}, répartis à la surface d'un matériau absorbant acoustique et un réseau d'interconnexions reliant les transducteurs acoustiques à un dispositif électronique, caractérisée en ce que le réseau d'interconnexion comprend :
- une première partie 1 dans laquelle MxN pistes conductrices ont une section en contact avec les MxN transducteurs piézoélectriques et sont distribuées selon un pas Pₙ dans la direction Dₓ et selon un pas Pₘ dans la direction D_{y}, au sein du matériau absorbant acoustique ;
- une deuxième partie 2 dans laquelle les MxN pistes conductrices sont réparties sur M substrats diélectriques écartés d'un pas P'ₘ comprenant chacun N pistes distribuées avec un pas P'ₙ.

Selon une variante de l'invention, les substrats diélectriques sont des circuits imprimés souples. Ils peuvent avantageusement comprendre des composants connectés en entrée aux N lignes conductrices et en sortie à N_{S} lignes conductrices, N_{S} étant inférieur à N.

Dans une variante de l'invention, le pas P'_{N} peut avantageusement être croissant le long d'un axe D_{z} perpendiculaire au plan défini par les directions Dₓ et D_{y}.

Le pas P'_{M} peut également avantageusement être croissant selon ladite direction D_{z}.

De manière non limitative, les pas p_{N} et p_{M} peuvent être égaux.

Le matériau absorbant acoustique peut typiquement être une résine époxy chargée de particules ayant pour effet d'absorber ou de diffuser les ondes acoustiques, telles que des particules de tungstène, de silice, de polymère ou des bulles d'air.

Les substrats diélectriques peuvent avantageusement être des circuits imprimés. Il peut notamment s'agir de circuits souples réalisés à partir de films de polyimide. Ces circuits imprimés peuvent avantageusement comprendre des composants permettant de réduire le nombre de connexion vers le dispositif de commande et de traitement du signal.

L'invention a aussi pour objet un procédé de fabrication d'une sonde acoustique comprenant une matrice de MxN éléments piézoélectriques répartis à la surface d'une couche d'atténuation acoustique, lesdits éléments étant reliés à un dispositif électronique (circuit de commande) par un réseau d'interconnexion, caractérisé en ce que la réalisation du réseau d'interconnexion comprend les étapes suivantes :
- la réalisation de M substrats diélectriques sur chacun desquels sont réalisées N pistes conductrices et une fenêtre laissant localement à nu les pistes conductrices ;
- l'empilement des M substrats diélectriques conduisant à l'obtention d'une cavité correspondant à l'empilement des M fenêtres ;
- le remplissage de la cavité préformée par un matériau isolant électrique et absorbant acoustique ;
- la découpe de l'empilement des M substrats diélectriques au niveau d'un plan P_{C} situé dans la cavité remplie de matériau isolant et absorbant acoustique.

Les pistes conductrices peuvent être réalisées à partir du dépôt d'une couche métallique, suivi d'une étape de gravure permettant de définir lesdites pistes.

L'invention a enfin pour objet un procédé de réalisation d'une sonde acoustique, caractérisé en ce qu'il comprend :
- le dépôt d'une couche conductrice à la surface de la partie 1 du réseau d'interconnexion ;
- le collage d'une couche de matériau piézoélectrique ;
- la découpe des couches conductrice et piézoélectrique, selon N-1 direction D_{y} ;
- le collage d'une lame quart d'onde sur l'ensemble de la surface de la couche piézoélectrique découpée en N éléments ;
- la découpe selon M-1 directions Dₓ des trois épaisseurs de couche conductrice, couche piézoélectrique et lame quart d'onde.

L'invention sera mieux comprise et d'autres avantages apparaîtront à la lecture de la description qui va suivre donnée à titre non limitatif et grâce aux figures annexées parmi lesquelles :
- la figure 1 illustre une étape du procédé de fabrication de sonde acoustique, selon l'invention ;
- la figure 2 illustre l'étape de découpe selon un plan P_{C} de l'empilement réalisé et illustré en figure 1, de manière à définir des sections de pistes conductrices, pouvant être connectées aux transducteurs piézoélectriques ;
- la figure 3 illustre un exemple de circuit imprimé souple pouvant être utilisé dans un réseau d'interconnexion de la sonde acoustique selon l'invention ;
- la figure 4 illustre un second exemple de circuit imprimé pouvant être utilisé dans le réseau d'interconnexion de la sonde acoustique selon l'invention ;
- la figure 5 illustre un exemple de réseau d'interconnexion utilisé dans une sonde selon l'invention, comprenant des circuits imprimés tels que ceux illustrés en figure 4 ;
- la figure 6 illustre un substrat diélectrique intégrant une puce et pouvant être utilisé dans la partie 2 du réseau d'interconnexion ;
- la figure 7 illustre l'ensemble des Tᵢⱼ transducteurs piézoélectriques recouverts de Lᵢ lames quart d'onde, connectés à la partie 1 du réseau d'interconnexion.

De manière générale, la sonde acoustique selon l'invention comprend un transducteur constitué d'une matrice (linéaire ou de façon préférentielle bidimensionnelle) de capteurs piézoélectriques reporté sur une matrice de plots d'interconnexion en regard. Cette matrice d'interconnexion est constituée par des extrémités de pistes métalliques émergeant sur l'une des faces d'un réseau d'interconnexions décrit ci-après et nommé "backing". Les extrémités opposées des pistes métalliques sont connectées à un dispositif électronique de commande et d'analyse.

Dans le cas d'une matrice de MxN éléments piézoélectriques, le réseau d'interconnexion peut être réalisé de la manière suivante :

Selon une variante de l'invention on utilise M substrats diélectriques, sur lesquels ont été réalisés N pistes conductrices le long d'un axe Dₓ. Chaque substrat comporte une fenêtre laissant localement à nu les pistes conductrices. L'ensemble des M substrats sont alignés et empilés selon une direction D_{y} comme l'illustre la figure 1. On obtient ainsi un empilement de M substrats diélectriques, ledit empilement présentant une cavité comportant MxN pistes conductrices.

On remplit cette cavité d'une résine durcissable isolante électriquement et possédant les propriétés d'atténuation acoustique désirée. Après durcissement de la résine, on coupe l'empilement selon un plan P_{C} perpendiculaire à l'axe des pistes, au niveau de la cavité préformée comme l'illustre la figure 2, afin de réaliser une surface constituée de MxN sections de pistes affleurant perpendiculairement la résine.

Pour assurer la connexion entre ces MxN sections de pistes et les éléments piézoélectriques on peut avantageusement procéder de la manière suivante :

On métallise l'ensemble de la surface constituée des MxN sections de pistes. On y appose une couche de matériau piézoélectrique, pouvant être de type PZT et éventuellement une couche d'adaptation acoustique de type lame quart d'onde. L'ensemble de ces couches et de la métallisation est alors découpé par exemple par sciage de manière à définir la matrice de plots transducteurs Tᵢⱼ indépendants les uns des autres. L'arrêt de la découpe peut être effectué à la surface de la résine et le contrôle de cette gravure ne nécessite pas une précision extrême, rendant ce procédé particulièrement intéressant. Ce type de procédé permet à partir d'une section étroite de piste conductrice, d'aligner et de définir une surface conductrice d'interconnexion, aussi large que la base d'un transducteur piézoélectrique.

Le réseau d'interconnexion ainsi élaboré comprend deux parties jointes, l'une étant à base de matériau absorbant acoustique (partie 1), l'autre étant à base de diélectrique (partie 2), l'ensemble des deux parties comprenant les pistes conductrices.

Les substrats diélectriques peuvent avantageusement être des circuits imprimés souples comprenant à une de leur extrémité des pistes conductrices ; un exemple de ce type de circuit imprimé et illustré en figure 3. Avec ce type de substrat, lorsqu'on s'éloigne de l'extrémité portant les sections métalliques destinées à être connectées aux transducteurs, le pas p'_{N} des pistes et le pas p'_{M} d'empilement des substrats peuvent avantageusement augmenter lorsque l'on s'éloigne de ladite extrémité. En "éclatant" ainsi les géométries on facilite l'interconnexion avec le dispositif électronique de commande et de traitement du signal et l'ensemble de ces composants. Le pas p'_{N} des pistes des circuits imprimés peut facilement être contrôlé par les techniques conventionnelles de photolithographie et de gravure. L'élargissement du pas d'empilement p'_{M} est directement maîtrisé grâce à l'emploi de circuits souples.

La configuration ici proposée pour le "backing" permet à la fois de déporter la connectique de la matrice d'une certaine distance (grâce au matériau absorbant acoustique) et d'éclater la géométrie afin de permettre le report des câbles (soudage de câbles coaxiaux à raison d'un câble par élément).

Par ailleurs, les circuits imprimés utilisés dans l'invention peuvent avantageusement être du type de celui illustré en figure 6. Il s'agit d'un circuit imprimé sur lequel N pistes métalliques d'entrée sont connectées à une puce, présentant un nombre d'entrées plus important que le nombre de sorties dirigées vers le dispositif de commande et de traitement du signal.

En effet, des composants peuvent être directement montés sur le circuit imprimé par exemple par câblage filaire, TAB (Tape Automated Bonding) ou procédé par microbilles flip-chip technologies parfaitement maîtrisées et fiables. Dans ce cas, le nombre de contacts à l'autre extrémité du "backing" peut être grandement diminué.

Nous allons décrire un exemple de réalisation de sonde acoustique selon l'invention comportant une matrice de 64x64 éléments transducteurs piézoélectriques.
- Pour réaliser le réseau d'interconnexions, on utilise des films de polyimide d'épaisseur voisine de 100 µm.
- On effectue une métallisation par dépôt de cuivre sur une face desdits films de polyimide ; l'épaisseur de la métallisation étant de l'ordre de 35 µm.
- On grave 64 pistes conductrices de 50 µm de largeur au pas p_{N} de l'ordre de 200 µm.
- Sur chaque substrat diélectrique de polyimide on réalise une fenêtre et des trous de positionnement à la périphérie dudit substrat, par découpe laser (type laser CO₂).
- On procède à l'empilement de l'ensemble des 64 films de polyimide en insérant éventuellement des couches d'adhésif et des cales d'épaisseur ;
- On remplit la cavité résultant de l'empilement de l'ensemble des fenêtres par une résine de type époxy, chargée de billes de tungstène.
- On procède à la découpe selon le plan p_{C} de l'empilement des substrats diélectriques.

Sur le réseau d'interconnexion ainsi réalisé on procède au dépôt d'une couches conductrice par exemple par métallisation sous vide sur laquelle on dépose une lame de matériau piézoélectrique de type PZT, par collage.

On procède à la découpe dans la direction D_{y} de la matrice de transducteurs comprenant 64 éléments séparés d'un pas p_{N} = 200 µm dans la direction Dₓ.

On colle les lames d'adaptation acoustiques de la même manière. La face inférieure de la première lame est métallisée, ce qui permet de ramener les masses sur les bords de la matrice.

Enfin on procède à la découpe (de l'ensemble lame quart d'onde, couche céramique) dans la direction Dₓ des 64 rangées d'éléments au pas p_{M} : 200 µm dans la direction Dy.

La figure 7 illustre ces différentes étapes de procédé conduisant à l'obtention de MxN éléments piézoélectriques Tᵢⱼ, recouverts de Lᵢ lames quart d'onde. Sur cette figure, seule la partie 1 du réseau d'interconnexion est représentée, s'agissant de la partie supportant les différents transducteurs.

## Revendications

1. Sonde acoustique comprenant une matrice de M transducteurs piézoélectriques selon une direction (Dₓ) et de N transducteurs piézoélectriques selon une direction (D_{y}) orthogonale à (Dₓ), répartis à la surface d'un matériau absorbant acoustique, et un réseau d'interconnexions reliant les transducteurs acoustiques à un dispositif électronique de commande et de traitement du signal, caractérisée en ce que le réseau d'interconnexion comprend :
- une première partie (1) dans laquelle MxN pistes conductrices ont une section en contact avec les MxN transducteurs piézoélectriques et sont distribuées selon un pas (P_{N}) dans la direction (Dₓ) et selon un pas (P_{M}) dans la direction (D_{y}), au sein du matériau absorbant acoustique ;
- une deuxième partie (2) dans laquelle les MxN pistes conductrices sont réparties sur M substrats diélectriques écartés d'un pas (P'_{M}) comprenant chacun N pistes distribuées avec un pas (P'_{N}).

2. Sonde acoustique selon la revendication 1, caractérisée en ce que les M substrats diélectriques sont des circuits imprimés souples.

3. Sonde acoustique selon l'une des revendications 1 ou 2, caractérisée en ce que le pas (P'_{N}) est croissant le long d'un axe perpendiculaire en plan défini par les directions (Dₓ) et (D_{y}).

4. Sonde acoustique selon l'une des revendications 1 à 3, caractérisée en ce que le pas (P'_{M}) est croissant le long d'un axe perpendiculaire au plan défini par les directions (Dₓ) et (D_{y}).

5. Sonde acoustique selon l'une des revendications 1 à 4, caractérisée en ce que les M substrats sont des circuits imprimés.

6. Sonde acoustique selon l'une des revendications 1 à 5, caractérisée en ce que les M substrats comprennent des composants connectés en entrée à N lignes conductrices et en sortie à Nₛ lignes conductrices, Nₛ étant inférieur à N.

7. Sonde acoustique selon la revendication 5, caractérisée en ce que les circuits imprimés sont des films souples de polyimide.

8. Sonde acoustique selon l'une des revendications 1 à 7, caractérisée en ce que le matériau absorbant acoustique est une résine époxy chargée.

9. Procédé de fabrication d'une sonde acoustique comprenant une matrice de MxN éléments piézoélectriques répartis à la surface d'une couche d'atténuation acoustique, lesdits éléments étant reliés à un dispositif électronique de commande et de traitement du signal par un réseau d'interconnexion, caractérisé en ce que la réalisation du réseau d'interconnexion comprend les étapes suivantes :
- la réalisation de M substrats diélectriques sur chacun desquels sont réalisées N pistes conductrices et une fenêtre laissant localement à nu les pistes conductrices ;
- l'empilement des M substrats diélectriques conduisant à l'obtention d'une cavité correspondant à l'empilement des M fenêtres ;
- le remplissage de la cavité préformée par un matériau isolant électrique et absorbant acoustique ;
- la découpe de l'empilement des M substrats diélectriques au niveau d'un plan (P_{C}) situé dans la cavité remplie de matériau isolant et absorbant acoustique.

10. Procédé de réalisation d'une sonde acoustique selon la revendication 9, caractérisée en ce que les M supports diélectriques sont des circuits imprimés.

11. Procédé de réalisation d'une sonde acoustique selon l'une des revendications 9 ou 10, caractérisé en ce qu'il comprend :
- le dépôt d'une couche conductrice à la surface de la partie (1) du réseau d'interconnexion ;
- le collage d'une couche de matériau piézoélectrique ;
- la découpe des couches conductrice et piézoélectrique, selon N-1 direction D_{y} ;
- le collage d'une lame quart d'onde sur l'ensemble de la surface de la couche piézoélectrique découpée en N éléments ;
- la découpe selon M-1 directions (Dₓ) des trois épaisseurs de couche conductrice, couche piézoélectrique et lame quart d'onde.

## Claims

1. Acoustic probe comprising a matrix of M piezoelectric transducers in a direction (Dₓ) and of N piezoelectric transducers in a direction (D_{y}) orthogonal to (Dₓ), these being distributed on the surface of an acoustically absorbent material, and an interconnection system connecting the acoustic transducers to an electronic device for controlling and processing the signal, characterized in that the interconnection system comprises:
- a first part (1) in which M×N conducting tracks have a section in contact with the M×N piezoelectric transducers and are distributed with a spacing (P_{N}) in the direction (Dₓ) and with a spacing (P_{M}) in the direction (D_{y}), within the acoustically absorbent material;
- a second part (2) in which the M×N conducting tracks are distributed over M dielectric substrates separated by a spacing (P'_{M}) each comprising N tracks distributed with a spacing (P'_{N}).

2. Acoustic probe according to Claim 1, characterized in that the M dielectric substrates are flexible printed circuits.

3. Acoustic probe according to either of Claims 1 and 2, characterized in that the spacing (P'_{N}) increases along an axis perpendicular in the plane defined by the directions (Dₓ) and (D_{y}).

4. Acoustic probe according to one of Claims 1 to 3, characterized in that the spacing (P'_{M}) increases along an axis perpendicular to the plane defined by the directions (Dₓ) and (D_{y}).

5. Acoustic probe according to one of Claims 1 to 4, characterized in that the M substrates are printed circuits.

6. Acoustic probe according to one of Claims 1 to 5, characterized in that the M substrates comprise components connected as input to N conducting rows and as output to N_{S} conducting rows, N_{S} being less than N.

7. Acoustic probe according to Claim 5, characterized in that the printed circuits are flexible polyimide films.

8. Acoustic probe according to one of Claims 1 to 7, characterized in that the acoustically absorbent material is a filled epoxy resin.

9. Process for manufacturing an acoustic probe comprising a matrix of M×N piezoelectric elements distributed on the surface of an acoustic attenuation layer, the said elements being connected to an electronic device for controlling and processing the signal via an interconnection system, characterized in that the production of the interconnection system comprises the following steps:
- producing M dielectric substrates on each of which are produced N conducting tracks and a window in which the conducting tracks are locally left bare;
- stacking the M dielectric substrates, leading to the formation of a cavity corresponding to the stack of the M windows;
- filling the preformed cavity with an electrically insulating, acoustically absorbent material;
- cutting the stack of the M dielectric substrates in a plane (P_{C}) lying within the cavity filled with insulating, acoustically absorbent material.

10. Process for producing an acoustic probe according to Claim 9, characterized in that the M dielectric substrates are printed circuits.

11. Process for producing an acoustic probe according to either of Claims 9 and 10, characterized in that it comprises:
- depositing a conducting layer on the surface of the part (1) of the interconnection system;
- bonding a layer of piezoelectric material;
- cutting the conducting and piezoelectric layers in N-1 direction (D_{y});
- bonding a quarter-wave plate onto the entire surface of the piezoelectric layer cut into N elements;
- cutting the three thicknesses, of conducting layer, piezoelectric layer and quarter-wave plate, in M-1 directions (Dₓ).

## Patentansprüche

1. Schallsonde, mit einer Matrix aus M piezoelektrischen Meßwandlern in einer Richtung (Dₓ) und N piezoelektrischen Meßwandlern in einer zu (Dₓ) senkrechten Richtung (D_{y}), die auf der Oberfläche eines schallabsorbierenden Materials verteilt sind, und einem Verbindungsnetz, das die Schallmeßwandler mit einer elektronischen Steuer- und Signalverarbeitungsvorrichtung verbindet, dadurch gekennzeichnet, daß das Verbindungsnetz enthält:
- einen ersten Teil (1), in dem M × N Leiterbahnen einen mit den M × N piezoelektrischen Meßwandlern in Kontakt befindlichen Abschnitt besitzen und innerhalb des schallabsorbierenden Materials in der Richtung (Dₓ) mit einer Schrittweite (P_{N}) und in der Richtung (D_{y}) mit einer Schrittweite (P_{M}) verteilt sind;
- einen zweiten Teil (2), in dem die M × N Leiterbahnen auf M dielektrischen Substraten verteilt sind, die mit einer Schrittweite (P'_{M}) beabstandet sind und jeweils N Bahnen, die mit einer Schrittweite (P'_{N}) verteilt sind, aufweisen.

2. Schallsonde nach Anspruch 1, dadurch gekennzeichnet, daß die M dielektrischen Substrate flexible gedruckte Schaltungen sind.

3. Schallsonde nach einem der Ansprüche 1 oder 2, dadurch gekennzeichnet, daß die Schrittweite (P'_{N}) längs einer Achse, die zu der durch die Richtungen (Dₓ) und (D_{y}) definierten Ebene senkrecht ist, zunimmt.

4. Schallsonde nach einem der Ansprüche 1 bis 3, dadurch gekennzeichnet, daß die Schrittweite (P'_{M}) längs einer Achse, die zu der durch die Richtungen (Dₓ) und (D_{y}) definierten Ebene senkrecht ist, zunimmt.

5. Schallsonde nach einem der Ansprüche 1 bis 4, dadurch gekennzeichnet, daß die M Substrate gedruckte Schaltungen sind.

6. Schallsonde nach einem der Ansprüche 1 bis 5, dadurch gekennzeichnet, daß die M Substrate Komponenten enthalten, die mit ihrem Eingang mit N Leitungen und mit ihrem Ausgang Nₛ Leitungen verbunden sind, wobei Nₛ kleiner als N ist.

7. Schallsonde nach Anspruch 5, dadurch gekennzeichnet, daß die gedruckten Schaltungen flexible Polyimid-Folien sind.

8. Schallsonde nach einem der Ansprüche 1 bis 7, dadurch gekennzeichnet, daß das schallabsorbierende Material ein dotiertes Epoxidharz ist.

9. Verfahren zur Herstellung einer Schallsonde, die eine Matrix aus M × N piezoelektrischen Elementen enthält, die auf der Oberfläche einer Schalldämpfungsschicht verteilt sind, wobei die Elemente mit einer elektronischen Steuer- und Signalverarbeiungsvorrichtung über ein Verbindungsnetz verbunden sind, dadurch gekennzeichnet, daß die Herstellung des Verbindungsnetzes die folgenden Schritte enthält:
- Herstellen von M dielektrischen Substraten, wovon auf jedem N Leiterbahnen und ein Fenster verwirklicht sind, das die Leiterbahnen lokal freilegt;
- Stapeln von M dielektrischen Substraten, was einen Hohlraum ergibt, der dem Stapel aus M Fenstern entspricht;
- Füllen des vorgeformten Hohlraums mit einem elektrisch isolierenden und schallabsorbierenden Material;
- Schneiden des Stapels aus M dielektrischen Substraten auf Höhe einer Ebene (P_{C}), die sich in dem mit dem isolierenden, schallabsorbierenden Material gefüllten Hohlraum befindet.

10. Verfahren zur Herstellung einer Schallsonde nach Anspruch 9, dadurch gekennzeichnet, daß die M dielektrischen Träger gedruckte Schaltungen sind.

11. Verfahren zur Herstellung einer Schallsonde nach einem der Ansprüche 9 oder 10, dadurch gekennzeichnet, daß es enthält:
- Aufbringen einer leitenden Schicht auf der Oberfläche des Teils (1) des Verbindungsnetzes;
- Aufkleben einer Schicht aus piezoelektrischem Material;
- Schneiden der leitenden Schicht und der piezoelektrischen Schicht längs N-1 Richtungen D_{y};
- Aufkleben eines Viertelwellenlängenplättchens auf die gesamte Oberfläche der in N Elemente geschnittenen piezoelektrischen Schicht;
- Schneiden der drei Dicken der leitenden Schicht, der piezoelektrischen Schicht bzw. des Viertelwellenlängenplättchens längs M-1 Richtungen (Dₓ).
